# EUROPÄISCHE PATENTSCHRIFT

(11) **EP 1 080 274 B1**
(45) Veröffentlichungstag und Bekanntmachung des Hinweises auf die Patenterteilung: **10.09.2003**
(21) Anmeldenummer: 99924955.0
(22) Anmeldetag: 12.05.1999
(51) Int. Cl.: E01C 13/08

(54) **KUNSTRASEN MIT HOHLEN HALMEN**
ARTIFICIAL LAWN WITH HOLLOW GRASS BLADES
PELOUSE SYNTHETIQUE A TIGES CREUSES

(30) Priorität: 20.05.1998 DE 19822542
(43) Veröffentlichungstag der Anmeldung: 07.03.2001
(73) Patentinhaber: Ten Cate Thiolon B.V., 7443 RE Nijverdal (NL)
(72) Erfinder: Matthias, Claus G., 65232 Taunusstein (DE)
(74) Vertreter: Valkonet, Rutger
(86) Internationale Anmeldenummer: EP9903276
(87) Internationale Veröffentlichungsnummer: WO99060213

(56) Entgegenhaltungen:
- FR-A- 2 333 534
- GB-A- 1 381 301
- US-A- 5 601 886

## Beschreibung

Die Erfindung betrifft einen Kunstrasen mit mindestens teilweise hohlen Halmen aus Kunststoff, die in einer Trägerschicht befestigt sind.

Kunstrasen weist Halme auf, die aus Bändchen unterschiedlicher Dicke und Länge bestehen, welche in einer Trägerschicht befestigt sind. Meistens handelt es sich bei der Trägerschicht um ein Kunstfasergewebe, in die die Faserbändchen eingebettet sind. Die Faserbändchen werden in der Regel durch Tuften, Rascheln oder andere mechanische Verfahren eingearbeitet, so daß ein Rasenteppich entsteht. Als Material für die Halme werden meistens PP, PA, PS oder PE verwendet, wobei diese Kunststoffe grün oder andersfarbig eingefärbt sind. Die Faser- oder Rasenbändchen können auch zu Büscheln miteinander verbunden werden und als solche Einheiten im Trägermaterial verankert sein. Die Struktur der Halme kann glatt, gekräuselt oder gewellt sein, was sich nach dem jeweiligen Einsatzzweck richtet. Die Länge der Rasenbändchen ist unterschiedlich und wird der Nutzung angepaßt.

Kunstrasen muß ebenso wie natürlicher Rasen befeuchtet werden, um statische Aufladungen und übermäßige Aufheizungen zu vermeiden, sowie eine verbesserte Gleitwirkung zu bewirken, wodurch die Verletzungsgefahr durch Gleitreibung gemindert wird. Insgesamt wird durch die Bewässerung ein verbessertes Kleinklima erreicht. Die Befeuchtung erfolgt mit Oberflächenberegnungsanlagen oder Unterfiurbewässerungsanlagen. Da die Speicherkapazität des Kunstrasens im wesentlichen durch die Haftung des Wassers auf dem Halm bestimmt wird und durch Sonneneinstrahlung das gebundene Wasser wieder schnell verdunstet, ist der Wasserverbrauch bei warmer Witterung sehr hoch und beträgt durchschnittlich bis 10 m³ Trinkwasser pro 6000 m² Kunstrasenfläche. Davon geht 30 bis 50 % ungenutzt in den Untergrund. Wind und Pflegebetrieb tun ein übriges, um das gebundene Wasser zu eliminieren, so daß es beim Spielbetrieb dann nicht mehr zur Verfügung steht. Bei hoher Temperatur muß die Befeuchtung mehrmals täglich erfolgen.

Aus der US-5,601,886 ist ein Kunstrasen nach dem Oberbegriff der Ansprüche 1 und 6 bekannt, bei dem die Halme alternativ aus gekräuselten bzw. spiralförmig gewickelten Bändchen bestehen. Die Wasseraufnahmekapazität ist durch die teilweise dicht aufeinanderliegenden Wickellagen gering und das eventuell aufgenommene Wasser kann nach unten wieder ungehindert abfließen. Derartige Halme sind zur Wasserspeicherung daher ungeeignet.

Aus der DE 41 36 341 A1 sind bandförmige Halme aus Kunststoff bekannt, die in einer wasserspeichernden Schicht verankert sind. Die Halme selbst können keine Feuchtigkeit speichern.

Aufgabe der Erfindung ist es, einen Kunstrasen zu schaffen, der mehr Wasser aufnehmen und speichern kann, wobei das gespeicherte Wasser erst beim Betreten abgegeben werden und zur Verbesserung der Gleiteigenschaften zur Verfügung stehen soll.

Diese Aufgabe wird mit einem Kunstrasen nach den Ansprüchen 1 und 6 gelöst.

Über Kapillarkräfte können die Halme Wasser aus Regen, Nebel, Luftfeuchtigkeit und Befeuchtungsanlagen aufnehmen.

Das in den Halmen gespeicherte Wasser ist vor Sonneneinstrahlung und Wind weitgehend geschützt und wird erst beim Betreten freigesetzt, wenn die Halme zusammengequetscht werden. Der Vorteil der hohlen Halme besteht darin, daß ein Vielfaches der Haftwassermengen gespeichert werden kann und das Wasser selektiv, d.h. wenn es benötigt wird, abgegeben wird und zur Verfügung steht.

Erfindungsgemäß sind die Röhrchen U-förmig ausgebildet und im Grundgewebe beispielsweise eingetuftet oder eingeraschelt, wobei die Schenkel des U's mit ihren Öffnungen nach oben weisen, um Wasser aufnehmen zu können.

Meist sind die herkömmlichen Rasenbändchen zu Halmbüscheln miteinander verbunden. Diese Technik ist auch bei Halmröhrchen einsetzbar, wobei allerdings die U-förmigen Röhrchen im Grundgewebe abgeklemmt sind. Dies bedeutet, daß die im jeweiligen Schenkel des U-förmigen Röhrchens befindliche Luft beim Eindringen von Wasser nicht entweichen kann, wodurch die Aufnahme des Wassers unter Umständen behindert werden kann. Es ist daher mindestens eine Entlüftungsöffnung in der Wand des Röhrchens vorzusehen, wobei diese Öffnung vorteilhafterweise unmittelbar oberhalb der Trägerschicht vorgesehen ist. Die Öffnung oder die Öffnungen in der Halmwand werden vorzugsweise so klein gewählt, daß das gespeicherte Wasser durch diese Öffnungen nicht wieder abfließen kann.

Das U-förmige Halmröhrchen kann aber auch als nicht abgeklemmtes U im Trägergewebe technisch fixiert werden. Das Halmröhrchen U wird dann durch geeignete Kunststoffe im Trägergewebe unterseitig verklebt.

Wenn die Trägerschicht zusätzlich eine Wasserspeicherschicht durch Vlies oder Schaum aufweist, können Öffnungen ausschließlich oder zusätzlich auch im Bereich der Trägerschicht und/oder Wasserspeicherschicht angeordnet sein. Der hohle Halm ist dann in der Lage, aufgrund der Kapillarkräfte auch Feuchtigkeit aus der Trägerschicht aufzunehmen. Dies ist insbesondere dann von Vorteil, wenn im Spielbetrieb das Wasser bereits aus den Halmen herausgequetscht worden ist, aber noch Wasser in der Speicherschicht vorhanden ist. Dadurch kann auch während des Spielbetriebs eine Wiederbefüllung des hohlen Halmes stattfinden.

Um die Befüllung der hohlen Halme über die Kapillarkräfte zu erleichtern, wird vorzugsweise ein hydrophiler Kunststoff für die Herstellung der Röhrchen verwendet. Es besteht auch die Möglichkeit, die Innenseite der Röhrchen mit einer hydrophilen Schicht zu versehen.

Die Herstellung der Röhrchen kann beispielsweise mittels Extrusionsverfahren erfolgen.

Beispielhafte Ausführungsformen der Erfindung werden nachfolgend anhand der Zeichnungen näher erläutert.

Es zeigen:
- Fig. 1: eine schematische Darstellung eines Ausschnitts aus einem Kunstrasen mit Halmen in Seitenansicht und teilweise im Schnitt,
- Fig. 2: einen Halmbüschel in Seitenansicht gemäß einer weiteren Ausführungsform und
- Fig. 3: einen Halmbüschel in Seitenansicht gemäß einer weiteren Ausführungsform.

In der Fig. 1 ist eine Trägerschicht 2 dargestellt, in die Halme 4 eingebettet sind. Die Halme 4 sind als U-förmige Röhrchen 7 ausgebildet, wobei die Schenkel der Röhrchen 7 aufrecht angeordnet sind, so daß die Öffnungen 8a,8b nach oben weisen und herabregnendes Wasser aufnehmen und im Innern der Röhrchen speichern können. Das gespeicherte Wasser 10 kann die Röhrchen vollständig füllen.

In der Fig. 2 ist eine weitere Ausführungsform dargestellt, bei der die Halme 4 bzw. die Röhrchen 7 zu Halmbüscheln 5 miteinander verbunden sind. Diese Büschel werden vorgefertigt, indem die Röhrchen mittig im Bereich 6 miteinander verbunden werden. Dies hat zur Folge, daß dort die Röhrchen 7 unter Umständen abgeklemmt werden (in der Fig. 2 nicht dargestellt), so daß ein Flüssigkeitsdurchtritt verhindert wird. Dies hätte zur Folge, daß sich innerhalb der Röhrchen vor der Verbindungsstelle 6 Luft staut, die ein weiteres Eindringen des Wassers verhindern könnte. Um hier Abhilfe zu schaffen bzw. um die Wasseraufnahme zu unterstützen, wenn - wie in der Fig. 2 gezeigt ist - die Röhrchen des Büschels nicht abgeklemmt sind, ist mindestens eine Öffnung 9 vorgesehen, die sich unmittelbar oberhalb der Oberfläche der Trägerschicht 2 befindet. Beim Eindringen des Wassers über die Öffnungen 8a,8b der Röhrchen 7 kann die Luft hier entweichen. Der Durchmesser der Öffnungen 9 ist so gering, daß das eingedrungene Wasser nicht abfließen kann.

In der Fig. 3 ist eine Trägerschicht 2 dargestellt, die zusätzlich eine Wasserspeicherschicht 3 aufweist. Auch in dieser Schicht ist ein Halmbüschel 5 verankert, bei dem Öffnungen 11 im Bereich der Trägerschicht 2/Wasserspeicherschicht 3 angeordnet sind. Bei dieser Ausführungsform besteht die Möglichkeit, daß die Röhrchen 7 aus der Wasserspeicherschicht 3 Flüssigkeit über die Öffnungen 11 aufnehmen können.

### Bezugszeichen

- 1: Kunstrasen
- 2: Trägerschicht
- 3: Wasserspeicherschicht
- 4: Halm
- 5: Halmbüschel
- 6: Halmbefestigung
- 7: Röhrchen
- 8a,b: Eintrittsöffnung
- 9: Austrittsöffnung
- 10: Wasser
- 11: Öffnung

## Patentansprüche

1. Kunstrasen mit mindestens teilweise hohlen Halmen aus Kunststoff, die in einer Trägerschicht befestigt sind, wobei die Halme (4) Röhrchen (7) sind, **dadurch gekennzeichnet, dass** die Röhrchen (7) in ihrer Seitenwand mindestens eine Öffnung (9, 11) aufweisen.

2. Kunstrasen nach Anspruch 1, **dadurch gekennzeichnet, dass** die Röhrchen (7) U-förmig sind.

3. Kunstrasen nach einem der Ansprüche 1 oder 2 mit einer zusätzlichen Wasserspeicherschicht, **dadurch gekennzeichnet, dass** die Öffnung (11) sich innerhalb der Trägerschicht (2) und/oder der Wasserspeicherschicht (3) befindet.

4. Kunstrasen nach einem der Ansprüche 1 bis 3, **dadurch gekennzeichnet, dass** die Röhrchen (7) aus einem hydrophilen Material bestehen.

5. Kunstrasen nach einem der Ansprüche 1 bis 4, **dadurch gekennzeichnet, dass** die Röhrchen (7) an ihrer Innenfläche eine hydrophile Schicht aufweisen.

6. Kunstrasen mit mindestens teilweise hohlen Halmen aus Kunststoff, die in einer Trägerschicht befestigt sind, wobei die Halme (4) Röhrchen (7) sind, **dadurch gekennzeichnet, dass** die Röhrchen (7) U-förmig sind, wobei die Schenkel des U's mit ihren Öffnungen nach oben weisen und wobei die U-förmige Röhrchen nicht abgeklemmt in der Trägerschicht befestigt sind.

7. Kunstrasen nach Ansprüche 6, **dadurch gekennzeichnet, dass** die Röhrchen (7) aus einem hydrophilen Material bestehen.

8. Kunstrasen nach einem der Ansprüche 6 oder 7, **dadurch gekennzeichnet, dass** die Röhrchen (7) an ihrer Innenfläche eine hydrophile Schicht aufweisen.

## Claims

1. Artificial lawn with at least partly hollow plastic blades (4) shaped as tubes (7), which are attached to a support layer,
**characterized in that** said tubes (7) are provided in their lateral wall with at least one opening (9, 11).

2. Artificial lawn according to claim 1, **characterized in that** said tubes (7) are U-shaped.

3. Artificial lawn according to claim 1 or 2 and furthermore provided with a water-storing layer, **characterized in that** said opening (11) is located within said support layer (2) and/or within said water-storing layer (3).

4. Artificial lawn according to anyone of the claims 1-3, **characterized in that** said tubes (7) are made from a hydrophilic material.

5. Artificial lawn according to anyone of the claims 1-4, **characterized in that** said tubes (7) are provided on their interior wall with a hydrophilic layer.

6. Artificial lawn with at least partly hollow plastic blades (4) shaped as tubes (7), which are attached to a support layer, **characterized in that** said tubes (7) are U-shaped, wherein the legs of the -U- with their openings are pointing upwards and wherein the U-shaped tubes are attached to the support layer, whilst not being pinched off.

7. Artificial lawn according to claim 6, **characterized in that** said tubes (7) are made from a hydrophilic material.

8. Artificial lawn according to claim 6 or 7, **characterized in that** said tubes (7) are provided on their interior wall with a hydrophilic layer.

## Revendications

1. Pelouse synthétique à tiges au moins partiellement creuses en plastique, fixées sur une couche de support, dans laquelle les tiges (4) sont des tubules (7), **caractérisée en ce que** les tubules (7) présentent au moins une ouverture (9, 11) dans leur paroi latérale.

2. Pelouse synthétique selon la revendication 1, **caractérisée en ce que** les tubules (7) sont en forme de U.

3. Pelouse synthétique selon la revendication 1 ou 2, avec une couche supplémentaire servant de réserve d'eau, **caractérisée en ce que** l'ouverture (11) se trouve dans la couche de support (2) et/ou la couche servant de réserve d'eau (3).

4. Pelouse synthétique selon l'une ou l'ensemble des revendications 1 à 3, **caractérisée en ce que** les tubules (7) sont faits d'un matériau hydrophile.

5. Pelouse synthétique selon l'une ou l'ensemble des revendications 1 à 4, **caractérisée en ce que** les tubules (7) présentent sur leur surface intérieure une couche hydrophile.

6. Pelouse synthétique à tiges au moins partiellement creuses en plastique, fixée sur une couche de support, dans laquelle les tiges (4) sont des tubules (7), **caractérisée en ce que** les tubules (7) sont en forme de U, les bras du U étant tournés vers le haut du côté de leurs ouvertures et les tubules en forme de U étant fixés sans serrage dans la couche de support.

7. Pelouse synthétique selon la revendication 6, **caractérisée en ce que** les tubules (7) sont faits d'un matériau hydrophile.

8. Pelouse synthétique selon la revendication 6 ou 7, **caractérisée en ce que** les tubules (7) présentent sur leur surface intérieure une couche hydrophile.
